# EUROPÄISCHE PATENTSCHRIFT

(11) **EP 0 258 174 B1**
(45) Veröffentlichungstag und Bekanntmachung des Hinweises auf die Patenterteilung: **24.10.1990**
(21) Anmeldenummer: 87810365.4
(22) Anmeldetag: 25.06.1987
(51) Int. Cl.: E04B 1/68

(54) **Dehnfugenelement, insbesondere zur Erstellung von Dehnfugen im Hochbau**
Expansion joint element, especially for making expansion joints in structural engineering
Elément de joint de dilatation, en particulier pour joints de dilatation en construction

(30) Priorität: 21.08.1986 CH 3396/86
(43) Veröffentlichungstag der Anmeldung: 02.03.1988
(73) Patentinhaber: EGCO AG, CH-3780 Gstaad (CH)
(72) Erfinder: Egger, Walter, CH-3780 Gstaad (CH); Frick, Helmut, FL-9496 Balzers Fürstentum Liectenstein (LI)
(74) Vertreter: Feldmann, Clarence Paul

(56) Entgegenhaltungen:
- DE-A- 3 230 928
- FR-A- 2 470 192
- FR-A- 2 487 884

## Beschreibung

Die vorliegende Erfindung betrifft ein Dehnfugenelement insbesondere zur Erstellung von Dehnfugen im Hochbau, welches dazu bestimmt ist ein Fugenspalt zu verbleiben.

Dehnfugen haben verschiedene Aufgaben zu erfüllen. Sie unterteilen grössere Betoneinheiten um diese beim Aushärten vor Rissbildungen, die durch den Schwund des Materials entstehen können, zu vermeiden. Die Hauptaufgabe besteht in der Aufnahme der Dehnbewegungen, die wegen Temperaturunterschiede auftreten. Ferner sollen Dehnfugen Schall- und Kältebrücken unterbinden.

Während im Tiefbau den Dehnfugenelementen grösste Aufmerksamkeit gewidmet wurde, ist es im Hochbau auch heute noch üblich Dehnfugenelemente auf einfachste und billigste Art herzustellen. Vielfach wird lediglich ein Brett angeordnet, welches später entfernt wird und der verbleibende Spalt mit einem dauerelastischen Kitt ausgefüllt.

Eine Variante besteht darin, dass das Brett durch eine Polystirol-Hartschaumplatte ersetzt wird, wie sie ohnehin auf den Bau vorhanden ist.

Bei der ersten Variante kommt es häufig vor, dass das Brett kaum noch entfernt werden kann und daher im Fugenspalt belassen wird. Die Folge ist, dass die Funktionen der Dehnfuge stark vermindert sind. Schall- und Kältebrücken bleiben bestehen und die Bewegungen sind gehemmt.

Polystirol-Hartschaumplatten die dazu bestimmt sind im Fugenspalt zu verbleiben werden spröd und zerbröckeln unter Einfluss der Wärmedehnbewegungen.

Aus der FR-A 2 487 884 ist ein aus mehreren Schichten aufgebautes Abdeckelement für Dehnfugen bekannt geworden, das aber nicht der Erstellung und dem Verbleib in der Fuge selber dient, sondern lediglich eine bereits fertige Fuge überdeckt und nach aussen hin abdichtet.

Es ist daher die Aufgabe der vorliegenden Erfindung ein Dehnfugenelement zu schaffen, welches dauerhaft ist und die verschiedenen Aufgaben optimal erfüllt.

Diese Aufgabe löst ein Dehnfugenelement gemäss Oberbegriff des Patentanspruches 1, welches sich dadurch auszeichnet, dass es aus mindestens drei Lagen besteht, von denen die beiden äusseren Lagen aus starrem Plattenmaterial bestehen, die zum Fugenrand hin eine strukturierte Oberfläche und zu der oder den angrenzenden Mittellagen eine glatte Oberfläche aufweisen, und dass mindestens eine der dazwischen liegenden Lagen eine gummielastische, geschlossenporige Schaumstoffplatte mit geringer Stauchhärte ist, wobei die einzelnen Lagen untereinander verklebt sind.

Eine besonders hohe Dauerelastizität und hohe Lebensdauer kann erreicht werden, falls man die Schaumstoffplatten aus peroxidisch vernetzten Polyäthylen Schaumstoff fertigt.

Da es nicht möglich ist das Element in allen erforderlichen Massen zu fertigen, ist es vorteilhaft relativ grosse Platten herzustellen, die sich auf das gewünschte Mass zusägen lassen. Hierzu ist es sinnvoll, wenn die äusseren Lagen aus nicht wasseraufnehmenden Hartfaserplatten bestehen.

Weitere vorteilhafte Ausführungen sind im Anspruch 7 und in der nachfolgenden Beschreibung erläutert.

In der Zeichnung sind zwei bevorzugte Ausführungsbeispiele dargestellt und anhand der nachfolgenden Beschreibung erklärt.

In der Figur 1 ist ein einfaches, dreilagiges Element dargestellt, während

Figur 2 ein mehrlagiges Element mit aufgesteckter Dreikantleiste zeigt.

In den beiden Figuren sind die Dehnfugenelemente im Schnitt dargestellt. Die beiden äussersten Lagen 1 sind aus einem relativ starren Material. Hierzu eignen sich besonders relativ hoch verdichtete Hartfaserplatten, wie sie beispielsweise unter der Markenbezeichnung Pavatex bekannt sind. Die beiden aussen liegenden Flächen 2 weisen eine strukturierte Oberfläche auf, die eine innige Verbindung mit dem angrenzenden Beton eingeht. Trotzdem sollte mindestens die Oberfläche imprägniert sein, damit die Platten keine Feuchtigkeit aufnehmen und aufquellen. Die obgenannten, bekannten Pavatex - Platten (WZ) weisen beispielsweise einseitig eine textilartige Struktur auf. Die zur Fugen spaltinnenseite gerichteten Flächen 3 sind hingegen glatt.

Zwischen den beiden äusseren Lagen 1 befindet sich eine Lage aus gummielastischem, geschlossenporigem Schaumstoff 5. Diese Schaumstoffplatte 5 ist beidseitig mit den äusseren Lagen 1 verklebt. Hierzu eignet sich ein sogenannter Kontaktkleber 4. Bei standardisierten Grössen kann der Klebstoff 4 streifen- oder pflatschenartig aufgetragen werden, weil diese Elemente lediglich in der Länge zugeschnitten werden müssten.

Stellt man jedoch das Element in Form von relativ grossen Platten her, die auf der Baustelle auf Mass zugesägt werden, so ist es vorteilhaft die Verklebung mindestens annähernd vollflächig auszuführen, um ein Aufklaffen zwischen den Lagen zu verhindern.

Besonders gute Resultate bezüglich Dauerelastizität und optimaler Stauchhärte wurden bei der Verwendung von Schaumstoffplatten 5 aus peroxidisch vernetzten Polyäthylen Schaumstoff erzielt.

Die relativ geringe Stauchhärte bewirkt, dass das Dehnfugenelement beim Betonieren unter der Betonlast relativ stark zusammengedrückt werden kann. Während des Aushärtvorganges des Betons tritt sodann eine Schwindung auf, so dass das beidseitig haftende Element wieder auseinander gezogen wird. Bei korrekter Bemessung der Schaumstoffplattendicke, in Abhängigkeit der Grösse der zu trennenden Betonteile, wird erreicht, dass nach Beendigung des Schwindvorganges die Schaumstofflage 5 in einem entlasteten Zustand ist. Je nach Grösse der Betonteile kann die Dicke der Schaumstoffplatte 5 etwa zwischen 4 und 20mm variieren.

In der Figur 2 ist ein Dehnfugenelement mit mehr als drei Lagen gezeigt. Zwischen den äusseren Lagen 1 und den Schaumstoffplatten 5 sind Folien 6 geklebt 4, die als Dampfdiffusionssperren dienen. Ferner ist die Schaumstoffplatte 5 in zwei Lagen vorhanden mit dazwischen einer weiteren relativ starren Platte 7, die aus dem gleichen Material wie die beiden äusseren Lagen gefertigt sein kann. Dabei sind jedoch beide Seiten der Platte 7 glatt, damit die verbindende Klebschicht 4 möglichst dünn sein kann.

Die obere und untere Längsstirnkante kann zusätzlich noch mit einer wegnehmbaren Dreikantleiste 8 versehen sein. Diese Leiste wird nach Aushärtung des Betons entfernt, und die verbleibende Nut mit einem dauerelastischen Kitt ausgefüllt. Im Gegensatz zu der bekannten Anwendung des dauerelastischen Kittes, wo dieser eine wichtige Dichtfunktion ausübt, ist hier das Element selber bereits dicht und der Kitt trägt lediglich zur Erhöhung der Dichtigkeit bei. Die Hauptaufgabe des Kittes ist sodann mehr ästhetischer Art, um einen optisch einwandfreien Abschluss zu erstellen. Prinzipiell könnte aber auch auf die Kittfuge verzichtet werden.

## Patentansprüche

1. Dehnfugenelement, insbesondere zur Erstellung von Dehnfugen im Hochbau, welches dazu bestimmt ist im Fugenspalt zu verbleiben, dadurch gekennzeichnet, dass es aus mindestens drei Lagen (1,5) besteht, von denen die beiden äusseren Lagen (1) aus starrem Plattenmaterial bestehen die zum Fugenrand hin eine strukturierte Oberfläche (2) und zu der oder den angrenzenden Mittellagen (5,7) eine glatte Oberfläche (3) aufweisen, und dass mindestens eine der dazwischen liegenden Lagen (5) eine gummielastische, geschlossenporige Schaumstoffplatte mit geringer Stauchhärte ist, wobei die einzelnen Lagen untereinander verklebt (4) sind.

2. Dehnfugenelement nach Anspruch 1, dadurch gekennzeichnet, dass die Schaumstoffplatte (5) aus einem peroxidisch vernetzten Polyäthylen Schaumstoff gefertigt ist.

3. Dehnfugenelement nach Anspruch 1, dadurch gekennzeichnet, dass die äusseren Lagen (1) aus nichtwasseraufnehmenden Hartfaserplatten bestehen.

4. Dehnfugenelement nach Anspruch 1, dadurch gekennzeichnet, dass eine mittlere Lage eine Folie (6) mit hohem Dampfdiffusionswiderstand ist.

5. Dehnfugenelement nach Anspruch 1, dadurch gekennzeichnet, dass eine mittlere Lage (7) aus starrem Material besteht und direkt oder mittelbar beidseitig zwischen je einer Lage aus Schaumstoffplatten (5) liegt.

6. Dehnfugenelement nach Anspruch 1, dadurch gekennzeichnet, dass die Längskanten mit wegnehmbaren, aufgestellten Dreikantleisten (8) versehen sind.

7. Dehnfugenelement nach Anspruch 1, dadurch gekennzeichnet, dass das Element mit Durchgangsbohrungen zur Aufnahme von Querkraftdornen versehen ist.

## Claims

1. Expandable jointing element for producing joints in overground building construction and intended to remain in the joint gap, characterised in that it consists of at least three layers (1, 5), of which the two outer layers (1) are made of rigid sheet material which has a textured surface (2) on the side facing the joint and a smooth surface (3) on the side facing the adjacent inner layer or layers (5, 7), and in that at least one of the interposed layers (5) is a sheet of elastic, closed-pored foam material with low resistance to crushing, the individual layers being bonded together (4).

2. Expandable jointing element according to Claim 1, characterised in that the sheet of foam material (5) is made of peroxide-cured polyethylene foam.

3. Expandable jointing element according to Claim 1, characterised in that the outer layers (1) are made of nonwater-absorptive hardboard.

4. Expandable jointing element according to Claim 1, characterised in that one interposed layer is a foil (6) with high resistance to vapour diffusion.

5. Expandable jointing element according to Claim 1, characterised in that one interposed layer (7) consists of rigid material and has a layer of foam material (5) positioned directly or indirectly on each side.

6. Expandable jointing element according to Claim 1, characterised in that the longitudinal edges are provided with removable three-edged cover strips (8).

7. Expandable jointing element according to Claim 1, characterised in that the element has perforations to accommodate rods which resist shear forces.

## Revendications

1. Elément de joint de dilatation, en particulier pour la réalisation de joints de dilatation dans la construction, destiné à rester dans l'interstice du joint, caractérisé en ce qu'il comprend au moins trois couches (1, 5), parmi lesquelles les deux couches externes (1) consistent en des matériaux en plaques rigides présentant vers le bord du joint une surface structurée (2) et vers la ou les couche(s) intermédiaire(s) adjacentes (5, 7) une surface lisse (3), et qu'au moins l'une des couches intermédiaires (5) est une plaque en mousse à cellules fermées, caoutchouteuse, tandis que les différentes couches sont collées (3) entre elles.

2. Elément de joint de dilatation selon la revendication 1, caractérisé en ce que la plaque de mousse (5) est constituée en une mousse de polyéthylène à réticulation peroxydique.

3. Elément de joint de dilatation selon la revendication 1, caractérisé en ce que les couches externes (1) sont constituées de plaques à base de fibres agglomérées non hygroscopiques.

4. Elément de joint de dilatation selon la revendication 1, caractérisé en ce qu'une couche intermédiaire est une feuille (6) présentant une résistance élevée à la diffusion de la vapeur.

5. Elément de joint de dilatation selon la revendication 1, caractérisé en ce qu'une couche (7) est faite de matériau rigide et se trouve placée directement ou indirectement sur chacun de ses côtés entre à chaque fois une couche de plaques de mousse (5).

6. Elément de joint de dilatation selon la revendication 1, caractérisé en ce que les arêtes longitudinales sont munies de baguettes triangulaires (8), placées de façon amovible.

7. Elément de joint de dilatation selon la revendication 1, caractérisé en ce que l'élément comporte des perforations traversantes pour la fixation de broches à effort transversal.
